# EUROPÄISCHE PATENTANMELDUNG

(11) **EP 4 745 341 A1**
(43) Veröffentlichungstag der Anmeldung: **20.05.2026**
(21) Anmeldenummer: 25213867.2
(22) Anmeldetag: 06.11.2025
(51) Int. Cl.: E04H 1/12

(54) **SYSTEM ZUM BAU EINES GEDÄMMTEN RAUMS IN EINEM INNENRAUM**

(30) Priorität: 14.11.2024 DE 102024133420
(71) Anmelder: Smart Retail Solutions GmbH, 36037 Fulda (DE)
(72) Erfinder: Schultchen, Arne, 22359 Hamburg (DE); Kremerskothen, Stephan, 22337 Hamburg (DE)
(74) Vertreter: Acapo Onsagers AS

(57) **Zusammenfassung**

Baukastensystem zum demontierbaren Bau eines gedämmten Raums (50) in einem Innenraum (57), der einen ebenen Fußboden aufweist,
- mit Wandpaneelen (52) als Elementen des Systems, die jeweils eine von einem Holzrahmen (58) umgebene Schichtung aufweisen mit:
∘ insgesamt keiner Schicht aus Duromer und
∘ als Außen- und Innenschicht Holzplattenwerkstoff (60) und dazwischen
∘ mindestens einer Dämmstoffschicht (62) sowie
∘ einer Folienschicht (64) als Dampfbremse oder -sperre,
und die eingerichtet sind, sich auf dem ebenen Fußboden (26) des Innenraums senkrecht gestellt an benachbarte der Wandpaneele (52) ansetzen zu lassen, um so jeweils eine der Wände des gedämmten Raums zu bilden - wobei die aus den Wandpaneelen gebildeten Wände eingerichtet sind, sich an benachbarte der Wände ansetzen zu lassen, indem mindestens ein Wandpaneel der einen Wand eingerichtet ist, sich an mindestens ein Wandpaneel der anderen Wand ansetzen zu lassen, wobei die Montagereihenfolge der Wandpaneele der einen und der anderen Wand nicht festgelegt ist, und so einen geschlossenen Ring aus Wänden zu bilden,
∘ mit solchen Wandpaneelen (52) ohne Tür (72) und ohne Fenster (74) und zusätzlich
∘ mit solchen Wandpaneelen (52") mit Tür (74) als Elementen des Systems, die jeweils eine von einem Holzrahmen (58) und/oder der Schichtung umgebene Tür (74) aufweisen, und zusätzlich

- mit Deckenpaneelen (54) als Elementen des Systems, die jeweils die von einem Holzrahmen (58) umgebene Schichtung aufweisen und die eingerichtet sind, sich in einer ersten Richtung aneinandersetzen zu lassen, um so die Decke des gedämmten Raums zu bilden, und zu diesem Zweck eingerichtet sind, sich in der zu der ersten Richtung rechtwinkligen Richtung, den Ring aus Wänden (52) überspannend, auf zwei einander gegenüberliegenden Wandpaneelen (52) einzeln nacheinander nebeneinander auflegen zu lassen.

## Beschreibung

Die vorliegende Erfindung richtet sich auf ein Baukastensystem zum demontierbaren Bau eines, insbesondere klimatisch und/oder akustisch, gedämmten Raums in einem Innenraum, insbesondere in einem Verkaufsraum wie einem Supermarkt oder Kaufhaus.

In Verkaufsräumen wie Supermärkten oder Kaufhäusern gibt es verbreitet den Bedarf an abgeschlossenen, gedämmten Räumen für bestimmte Verkaufsziele: Lautsprecher und andere audiophile Geräte brauchen zur Präsentation und zum Ausprobieren akustische Ruhe, Zigarren brauchen ein bestimmtes Klima, nämlich insbesondere eine bestimmte Luftfeuchtigkeit, Weine und andere Lebensmittel benötigen eine bestimmte Temperatur.

Seit Langem gibt es dazu gedämmte Räume, die, als Raum im Raum, diese Bedingungen bereitstellen und die für die Kundschaft frei zugänglich sind.

Insbesondere in Supermärkten ist das Konzept des Selbstbedienungsgeschäfts weitest verbreitet. Kunden gehen durch die "Gänge" zwischen den Warenregalen und suchen, gezielt oder inspiriert durch das sichtbare Angebot, nach Ware, nehmen sie aus dem Regal und kaufen sie.

Verkaufspsychologische Aspekte beeinflussen den Aufenthalt und das Verhalten der Kundschaft in einem solchen Verkaufsraum. Beleuchtung und Musik zum Beispiel verändem die "Atmosphäre", aber nicht zuletzt auch die Gestalt und die Anordnung des Mobiliars haben Einfluss auf das Wohlbefinden der Kundschaft dort und damit auf das "Kaufverhalten".

Der vorliegenden Erfindung liegt die Aufgabe zugrunde, ein Mobiliar-System insbesondere für das Anbieten von Waren zur Selbstbedienung zu schaffen, das umweltverträglicher ist und verbessert in seiner Zugänglichkeit für benutzende Personen.

Diese Aufgabe wird von einem Baukastensystem mit den Merkmalen des Anspruchs 1 gelöst. Bevorzugte Ausgestaltungen sind in den Unteransprüchen angegeben.

Die Erfindung richtet sich auf ein Baukastensystem mit verschiedenen Elementen zum Errichten von Mobiliar zum Präsentieren von Waren - und als Teil dieses Systems zum Bau eines gedämmten Raums für das Präsentieren von Waren darin mit Wandpaneelen und Deckenpaneelen (und möglicherweise noch anderen Elementen des Systems wie zum Beispiel Spanten und/oder Warenträgern und/oder Fußbodenpaneelen), zum (insbesondere zerstörungsfrei auch wieder demontierbaren) Bau eines gedämmten Raumes in einem Innenraum, und dort auf einem (im Wesentlichen) ebenen Fußboden.

Das System hat dazu Wandpaneele mit Tür und Wandpaneele ohne Tür als Elemente des Systems, und möglicherweise auch Wandpaneele mit Fenster.

Um in dem Raum angeordnet zu sein und/oder an den Raum angegliedert und um ihn herum, hat das System besonders bevorzugt zusätzlich (wie schon angedeutet) Spanten-Flächenelemente sowie Regalfachelemente (oder allgemeiner Warenträger) zum Errichten von Regalen. Diese Spanten haben besonders bevorzugt konkave Vorderkanten und sind eingerichtet, sich in bestimmungsgemäßer Orientierung senkrecht und parallel zueinander anordnen zu lassen, und die Regalfachelemente sind eingerichtet, sich zwischen den Spanten horizontal übereinander befestigen zu lassen, mit ihren Seitenkanten entlang je einer Oberfläche eines der Spanten und zugänglich von einer Seite. So können Regale entstehen, auf die im Einzelnen weiter unten ausführlicher eingegangen wird.

Zunächst nun zu den Elementen zum Errichten des Raums: Die Wandpaneele weisen jeweils eine von einem Holzrahmen umgebene Schichtung auf: einen Holzplattenwerkstoff (insbesondere Sperrholz, etwa Multiplex, oder zum Beispiel auch OSB) als Außenschicht sowie einen Holzplattenwerkstoff (insbesondere Sperrholz, etwa Multiplex, oder zum Beispiel auch OSB) als Innenschicht, und dazwischen mindestens eine Dämmstoffschicht (insbesondere aus Holzweichfaser) sowie einer Folienschicht als Dampfbremse oder -sperre. Die Schichtung hat insbesondere keine Schicht aus Duromer (duroplastischem Kunststoff).

Die Wandpaneele sind eingerichtet, sich, insbesondere mit einer ebenen Oberfläche des Paneels oder einer ebenen Außenstruktur wie einer eben verlaufenden Rahmenkontur, besonders bevorzugt in einer senkrechten Ebene fluchtend und/oder formschlüssig und/oder bündig an benachbarte der Wandpaneele ansetzen zu lassen, um so jeweils eine der (besonders bevorzugt ebenen, senkrechten) Wände des gedämmten Raums zu bilden. Und diese Wände dann sind eingerichtet, sich (besonders bevorzugt unter einem in der Draufsicht betrachtet rechten Winkel) formschlüssig bündig an benachbarte der Wände ansetzen zu lassen, indem mindestens ein Wandpaneel der einen Wand eingerichtet ist, sich (insbesondere rechtwinklig in der Draufsicht, formschlüssig, bündig) an mindestens ein Wandpaneel der anderen Wand ansetzen zu lassen, wobei die Montagereihenfolge der Wandpaneele der einen und der anderen Wand nicht festgelegt ist: vorzugsweise, auch über die "Ecke" einen Paneel neben den anderen. Besonders bevorzugt sind die Wandpaneele eben und insbesondere rechteckig und so hoch, dass eines der Wandpaneele einen Wandabschnitt in voller Höhe bildet. Besonders bevorzugt bilden mehrere der Wandpaneele aneinandergesetzt eine ebene Wand in ihrer gesamten Länge.

Die Wandpaneele mit Fenster haben zusätzlich jeweils mindestens eine von einem Holzrahmen und/oder der Schichtung umgebene Fensterscheibe, und die Wandpaneele mit Tür zusätzlich jeweils eine von einem Holzrahmen und/oder der Schichtung umgebene Tür (insbesondere mit einem Türblatt aus Glas oder durchsichtigem Kunststoff - unter dem Dämmungsaspekt des Raums besonders bevorzugt aus zwei- oder mehrschichtigem durchsichtigen Material). Auch Wandpaneele mit Fenster können also als Elemente zum System gehören. Ein Wandpaneel mit Tür gehört jedenfalls dazu.

Auch die Deckenpaneele weisen jeweils die oben beschriebene, von einem Holzrahmen umgebene Schichtung auf. Besonders bevorzugt sind sie eingerichtet, sich, insbesondere mit einer ebenen Oberfläche des Deckenpaneels oder einer ebenen Außenstruktur wie einer eben verlaufenden Rahmenkontur, in einer waagerechten Ebene fluchtend und/oder formschlüssig und/oder bündig in einer waagerechten ersten Richtung aneinandersetzen zu lassen, um so die (besonders bevorzugt horizontale) Decke des gedämmten Raums zu bilden. Die Deckenpaneele sind zudem eingerichtet, sich in der zu der ersten (insbesondere waagerechten) Richtung rechtwinkligen (insbesondere waagerechten) Richtung den Innenraum des gedämmten Raums überspannend auf zwei einander gegenüberliegenden Wandpaneelen (insbesondere formschlüssig) insbesondere einzeln nacheinander nebeneinander auflegen zu lassen.

Das System kann, wie schon angedeutet, aber auch noch andere Elemente aufweisen, auch bereits für das Errichten des Raums.

Ganz besonders bevorzugt als zusätzliche Elemente des Systems sind Fußbodenpaneele, insbesondere mit mindestens einer Dämmstoffschicht, die eingerichtet sind, sich auf dem ebenen Fußboden des Innenraums in den Ring aus Wänden, die aus den Wandpaneelen gebildet sind, einlegen zu lassen. Da die Erfindung darauf gerichtet ist, einen gedämmten Raum in einem Innenraum zu errichten - und dieser "beherbergende" Innenraum einen (noch dazu ebenen) Boden aufweist (denn darauf ist die Erfindung eingerichtet), ist es bei der Erfindung nicht erforderlich (wie bei Gebäuden für einen Außenbereich, die zum Beispiel auf, in oder über Erdboden errichtet werden), zunächst einen Fußboden oder ein Fundament zu errichten und darauf die Wände des Gebäudes zu stellen. Die Wände können erfindungsgemäß auf dem Boden des Innenraums stehen - darauf sind sie eingerichtet - und sie können so dann als Ring angeordnet sein, der so eingerichtet ist, anschließend das Dach des gedämmten Raums zu tragen. Die in den Ring aus Wänden einlegbaren Fußbodenpaneele können (mindestens) eine Dämmschicht aufweisen, um die Dämmeigenschaften des Raums bereitzustellen, möglicherweise aber ist der Boden des beherbergenden Innenraums (in dem der gedämmte Raum erfindungsgemäß zu errichten ist) bereits hinreichend dämmend im Sinne der Erfindung (etwa akustisch dämmend und/oder thermisch), so dass die Fußbodenpaneele nur einen zum Beispiel ästhetisch passenden für den Raum geeigneten Bodenbelag bereitzustellen haben.

Besonders bevorzugt als zusätzliche Elemente des Systems sind Wandpaneele mit Fenster, die jeweils eine von einem Holzrahmen und/oder der Schichtung (der Wandpaneele ohne oder mit Tür wie oben beschrieben) umgebene Fensterscheibe aufweisen. Dies ermöglicht es, aus dem den gedämmten Raum beherbergenden, ihn umgebenden Innenraum in den gedämmten Raum hineinzusehen und umgekehrt von dort heraus.

Besonders bevorzugt ist es fertigungstechnisch und beim Errichten des Raums mit dem erfindungsgemäßen Bausatz, dass die Wandpaneele eben und/oder rechteckig sind und/oder eine solche Höhe haben, dass nebeneinandergesetzte der Wandpaneele eine Wand des gedämmten Raums in voller Höhe bilden.

Unter demselben Aspekt ist es besonders bevorzugt, dass die Wandpaneele eingerichtet sind, sich formschlüssig an benachbarte der Wandpaneele ansetzen zu lassen mittels einer Formschlussstruktur, die aus einer, im Horizontalschnitt insbesondere diagonal geteilten Leiste aus Holzplattenwerkstoff besteht, deren einer Teil seitlich auf dem Rahmen des einen Wandpaneels und deren anderer Teil seitlich auf dem Rahmen des benachbarten Wandpaneels sich senkrecht über dessen jeweilige gesamte Höhe oder Seitenfläche erstreckend, insbesondere mittels Schrauben befestigbar sind - und ebenso die Deckenpaneele an benachbarte der Deckenpaneele.

Entsprechend sind die so zusammengesetzten Wände eingerichtet, sich formschlüssig an die benachbarten Wände ansetzen zu lassen (für einen besonders bevorzugt quaderförmigen Raum insbesondere rechtwinklig) nämlich wiederum mittels einer Formschlussstruktur, die aus einer, im Horizontalschnitt insbesondere diagonal geteilten Leiste aus Holzplattenwerkstoff besteht. Deren einer Teil ist seitlich auf dem Rahmen des in waagerechter Richtung letzten Wandpaneels der Wand befestigt (oder befestigbar, und zwar insbesondere mittels Schrauben) und deren anderer Teil innenseitig auf der Innenschicht aus Holzplattenwerkstoff des in waagerechter Richtung letzten Wandpaneels der (zum Beispiel bei quaderförmigem Raum rechtwinklig) benachbarten Wand, und dabei sich senkrecht über dessen jeweilige gesamte Höhe erstreckend.

Besonders bevorzugt lassen sich beide Teile der Formschlussstruktur von einer der beiden Seitenflächen der Leiste lösbar miteinander verschrauben, um so die formschlüssig aneinandergesetzten Elemente fest miteinander zu verbinden.

Besonders bevorzugt als zusätzliche Elemente des Systems sind Spanten, die eingerichtet sind, sich senkrecht formschlüssig bündig - und zwar als Möglichkeit sowohl im Raum als auch an der Außenseite des Raums - an die Wand ansetzen zu lassen: besonders bevorzugt jeweils auf eine senkrechte Fuge zwischen zwei Wandpaneelen, insbesondere um so diese Wand des gedämmten Raums in waagerechter Richtung zu unterteilen. Dazwischen lassen sich insbesondere Warenträger wie zum Beispiel Regalfachelemente anordnen (oder Warenträger möglicherweise sogar am Wandpaneel befestigen), etwa um ein Warensortiment in dem Raum übersichtlich zu präsentieren. Besonders bevorzugt sind die Spanten und die Formschlussstruktur aus Holzplattenwerkstoff derselben Dicke hergestellt - und die Spanten eingerichtet, sich bündig gegen die Formschlussstruktur in der insbesondere senkrechten Fuge zwischen zwei Wandpaneelen formschlüssig einsetzen zu lassen.

So ist ein solches Regal - und zwar zunächst eines, das mit seinen Spanten an der Außenseite des Raums angeordnet ist - besonders bevorzugt folgendermaßen ausgestaltet:
Das Regal hat wie gesagt Spanten-Flächenelemente, die in bestimmungsgemäßer Orientierung senkrecht und parallel zueinander angeordnet sind. Zwischen je zwei von ihnen sind horizontal übereinander Regalfachelemente oder allgemeiner Warenträger (zum Beispiel Regalbretter, Körbe, Spender, nach vorn schiefe Ebenen, Vitrinenboxen) befestigt, mit ihren Seitenkanten entlang je einer Oberfläche eines der Spanten und zugänglich von einer Seite, der "Vorderseite". So bilden die Regalfachelemente übereinander und von dieser einen Seite zugänglich - an Außenwänden des Raums - die übliche Funktionalität eines Regals.

Die Spanten erstrecken sich besonders bevorzugt jeweils an ihrem oberen Ende über einen Bereich vor der zugänglichen Seite der Regalfachelemente hinweg. Dort können Überdachungs-Flächenelemente an ihnen angebracht sein (wie gesagt besonders bevorzugt bei einem solchen Regal außerhalb des Raums) möglicherweise einander überlappend, insbesondere dann möglicherweise an unterschiedlich hohen Spanten. Diese Überdachungs-Flächenelemente haben eine beliebige Außenkontur, besonders bevorzugt zum Beispiel in Gestalt eines Ovals, eines Kreises, einer Superellipse, eines Rechtecks, eines Quadrats oder eines Blatts. Aber auch sternförmig, in Gestalt einer "Sprechblase" oder einer Cartoon-Explosion könnte sie sein und nicht notwendigerweise alle mit gleicher Außenkontur. Sie sind als Fläche eben oder einfach oder zweifach gekrümmt, als Freiformfläche verwölbtbereichsweise in beliebiger Kombination oder als ganzes Element eines davon - und wiederum nicht notwendigerweise alle an einem Regal mit gleicher Flächengestalt.

Die Spaten weisen - und zwar nun besonders bevorzugt bei einem solchen Regal nicht nur außerhalb, sondern auch innerhalb des Raums - besonders bevorzugt eine Außenkontur auf mit einer Vorderkante (in Richtung der zugänglichen Seite der Regalfachelemente), die (mindestens in einem Abschnitt) konkav ist. So kann sich die jeweilige Spante mit ihrer Vorderkante sogar über den Bereich vor der zugänglichen Seite der Regalfachelemente hinüberwölben oder zumindest in ihn hinein. Dort dann kann sogar noch das Überdachungs-Flächenelement am Spant angebracht sein und zwar besonders bevorzugt auf der Hinterkante dieses oberen Endes des Spanten - wozu dieser dort besonders bevorzugt als sich verjüngender Ausleger ausgebildet ist. Dies gilt allerdings wiederum besonders bevorzugt für das Regal außerhalb des Raums. Insbesondere dort kann das Regal unterschiedlich hohe Spanten aufweisen, um Überdachungs-Flächenelemente unterschiedlich hoch anzuordnen, insbesondere um diese einander überlappen zu lassen.

Das zwei solche einander gegenüberstehende Regale eine Person dazwischen wie in einem Tunnel umhüllen, ist eine Besonderheit dieser besonders bevorzugten Ausgestaltung des erfindungsgemäßen Systems.

Die Außenkontur der Spanten hat zudem besonders bevorzugt eine (zur Vorderkante gegenüberliegende) Hinterkante, die (in bestimmungsgemäßer Position des Spanten) mindestens in einem unteren Abschnitt gerade und senkrecht ist (also in der Richtung, die zur zugänglichen Seite der Regalfachelemente entgegengesetzt ist). So spannen diese Hinterkanten eine senkrechte Ebene auf, bis zu der hin sich die Regalfachelemente dann besonders bevorzugt erstrecken (also wiederum in der Richtung, die zur zugänglichen Seite der Regalfachelemente entgegengesetzt ist). So bildet sich eine ebene Rückseite des Regals - wo sich (wenn ein solches Regal nicht nur außerhalb des Raums sondern sogar freistehend entfernt von einer Außenwand des Raums angeordnet ist) besonders bevorzugt eine ebene Rückwand anbringen lässt und/oder das Regal sich mit dieser ebenen Rückseite an die (ebene, senkrechte) Rückseite eines anderen Regals stellen lässt, sozusagen Rücken an Rücken. Oder aber es lässt sich mit dieser ebenen Rückseite an die (ebene, senkrechte) an Außen- oder Innenwand des Raums ansetzen, und zwar besonders bevorzugt, seitlich formschlüssig einsetzt, bündig gegen die Formschlussstruktur in der Fuge zwischen zwei Wandpaneelen.

Ein solches Regal (außerhalb des Raums entfernt von einer Wand des Raums) ist dann erfindungsgemäß besonders bevorzugt eingerichtet, auf einen ebenen horizontalen Boden frei und ohne zusätzliche seitliche Abstützung stellbar zu sein. Dazu haben die Spanten besonders bevorzugt eine gerade, horizontale Unterkante und/oder an ihrem unteren Ende zwei Fußelemente, die vorzugsweise höhenverstellbar sind.

Besonders bevorzugt sind entlang den senkrechten Hinterkanten der Spanten Schienen angebracht, in die sich die Regalfachelemente vorzugsweise höhenverstellbar einhängen und so zwischen den Spanten befestigen lassen.

Besonders bevorzugt sind die Spaten und/oder Böden der Regalfachelemente und/oder die Rückwand aus Holzplattenwerkstoff (Sperrholz oder OSB) hergestellt.

Besonders bevorzugt ist das erfindungsgemäße System (zum Errichten eines gedämmten Raums) also um Bauelemente zum Errichten eines solchen Regals ergänzt und hat dann jeweils mindestens eine Ausgestaltung eines Spanten-Flächenelements, und insbesondere auch eines Regalfachelements und eines Überdachungs-Flächenelements zum Errichten eines Regals wie soweit beschrieben.

Am Regal (außer-und/oder innerhalb des gedämmten Raums) lassen vorzugsweise Leuchten, insbesondere Lichtstrahler und/oder indirekte Lichtquellen, letztere zum Beispiel an der Hinterkante der Spanten im oberen Bereich anbringen. Strahler oder andere insbesondere direktes Licht erzeugende Lampen befinden sich vorzugsweise unterhalb der Überdachungs-Flächenelemente insbesondere an der Vorderkante der oberen Spantenenden. Vorzugsweise sind sie dort in Lichtstrahler-Schienen verschieblich, die entlang der Vorderkante dort angebracht sind. Besonders vorteilhaft kann die Spannungsversorgung der am Regal angebrachten Beleuchtung durch Leitungen erfolgen, die von den Lichtquellen am Regal durch Längsnuten in den Spanten-Hinterkanten insbesondere in den oberen Spantenenden sowie durch vorzugsweise horizontale Kabelrohre oder (insbesondere nach oben offene) -rinnen zwischen (insbesondere Bohrungen in) den Spanten mit Stromleitungen verlaufen. So lässt sich besonders bevorzugt die Spannungsversorgung für ein ganzes Regal (auch aus einer Vielzahl von Spanten mit Warenträgern dazwischen, eine längere Regallinie bildend) an wenigen oder sogar nur einem "Übergabepunkt" an das Stromnetz anschließen.

Besonders bevorzugt als zusätzliche Elemente des Systems sind Luftströmungsleitflächen, und zwar vorzugsweise aus Sperrholz aber möglicherweise auch aus anderem flexiblem Flachmaterial, die eingerichtet sind, sich (insbesondere zwischen zwei Spanten als seitlicher Begrenzung) zwischen einer unter der Decke des gedämmten Raums befestigten ersten Stoppleiste einerseits und andererseits auf einer parallel dazu an der Wand des gedämmten Raums befestigten zweiten Stoppleiste einschnappen zu lassen, nach innen konkav gewölbt. Insbesondere wenn der Raum klimatisch gedämmt ist, kann er zum Beispiel eine Klimaanlage oder ein Kältegerät aufweisen, das passend behandelte Luft auszublasen eingerichtet ist. Es ist dann vorzugsweise so gerichtet unter der Decke des gedämmten Raums zu montieren, dass die Luftströmung waagerecht auf mindestens eine der Luftströmungsleitflächen gerichtet ist und von dieser abwärts umgeleitet und so weiter im Raum verteilt wird.

Der erfindungsgemäße gedämmte Raum kann ein Kühlraum sein. Kühlschränke und Kühlräume sind bekanntlich (und auch als erfindungsgemäße Ausgestaltung) mit Klimaanlagen, Sensorik und Regelungselektronik ausgerüstet, die jedenfalls die niedrige Temperatur erzeugen, aufrechterhalten und regeln, und auch die Luftfeuchtigkeit einstellen. Die eigentliche Kammer des gedämmten Raums ist ja wie beschrieben von Wandungen umgeben, die dämmen - isolieren - und so auch möglicherweise den Temperaturunterschied zwischen außen und innen möglichst lange mit möglichst geringem Energieaufwand durch die Klimaanlage oder das Kältegerät aufrechterhalten.

Auch besonders für Supermärkte eignet sich der erfindungsgemäße gedämmte Raum als sogenannter Walk-In-Cooler, als begehbarer Kühlschrank, dessen mindestens eine Tür vorzugsweise sicher und auch gewissermaßen thermisch isolierend dicht schließt, aber eher einen weniger mächtigen Schließ- und Riegelmechanismus aufweist als sie etwa für industrielle Kühlräume üblich sind. Erfindungsgemäß ist so etwa auch eine "selbstschließende" Tür, die gegen eine elastische Dichtung auf einen Absatz fällt, der im Umfang des Türrahmens umläuft.

Nicht zuletzt die Dämmung der erfindungsgemäßen Elemente ist vorzugsweise aus einem umweltverträglichen Werkstoff, insbesondere aus Holzweichfaser.

Weitere Aspekte, Merkmale und technische Vorteile der Erfindung werden im Folgenden mit Blick auf die Figuren beschrieben. Die Figuren zeigen eine Ausgestaltung der Erfindung in zwei verschiedenen Anordnungen - in denen die darin abgebildeten und hier beschriebenen Merkmale auch einzeln, losgelöst vom jeweiligen abgebildeten Ausführungsbeispiel, erfindungsgemäß sind, soweit dies mindestens ansatzweise naheliegend oder ohne erfinderisch tätig werden zu müssen funktioniert - und zwar
- Fig. 1: eine isometrische Darstellung von oben von zwei erfindungsgemäßen Regalen Rückseite an Rückseite außerhalb eines mit dem erfindungsgemäßen System errichteten gedämmten Raums,
- Fig. 2: eine räumliche Darstellung von schräg vorn von den zwei erfindungsgemäßen Regalen aus Fig. 1 außerhalb eines mit dem erfindungsgemäßen System errichteten gedämmten Raums einander gegenübergestellt,
- Fig. 3: eine geschnittene Seitenansicht eines mit dem erfindungsgemäßen System errichteten, gedämmten Raums und mit Regalen darin und außen daran,
- Fig. 4: ein Grundriss des mit dem erfindungsgemäßen System errichteten, gedämmten Raums und mit Regalen darin und außen daran nach Fig. 3,
- Fig. 5: eine isometrische Darstellung der erfindungsgemäßen Schichtung innerhalb von Wandpaneelen des erfindungsgemäßen Systems zum Errichten eines gedämmten Raums und
- Fig. 6: ein Grundriss von drei Wandpaneelen, zwei davon explodiert, und zwei Spanten, explodiert, des erfindungsgemäßen Systems zum Errichten eines gedämmten Raums.

Hier im Folgenden zeigen zunächst Fig. 1 und Fig. 2 Regale 2 außerhalb eines mit dem erfindungsgemäßen System errichteten gedämmten Raums 50 (wie er in den übrigen Figuren dargestellt ist). Das dargestellte Regal 2 dient dem Ausstellen und Anbieten von Waren (nicht dargestellt) in einem "beherbergenden" Innenraum wie insbesondere Verkaufsräumen von Supermärkten zur Selbstbedienung.

Erkennbar hat, zunächst mit Blick auf Fig. 2, jedes der beiden Regale 2 drei Spanten-Flächenelemente 4 (mit einer konkaven Vorderkante 6 und einer - in ihrem unteren Abschnitt - geraden, senkrechten Hinterkante 8 - dazu sogleich), die in der abgebildeten bestimmungsgemäßen Orientierung senkrecht und parallel zueinander angeordnet sind. Zwischen je zwei der drei Spanten 4 jedes der beiden Regale 2 sind horizontal übereinander Regalfachelemente oder Warenträger (abgebildet in Gestalt von Regalböden) 10 befestigt, mit ihren Seitenkanten 12 entlang je einer Oberfläche 14 eines der Spanten 4 - und zugänglich von einer Seite 16, nämlich dem Zwischenraum 16 zwischen den beiden Regalen 2. Entlang den senkrechten Hinterkanten 8 der Spanten 4 sind Schienen 18 angebracht, in die sich die Regalfachelemente 10 mit ihren Seitenkanten-Kragarmen 12 höhenverstellbar einhängen und so zwischen den Spanten 4 befestigen lassen. So bilden die Regalfachelemente 10 übereinander und von einer Seite 16 zugänglich die übliche Funktionalität eines Regals.

Die Spanten 4 allerdings, die diese Regalfachelemente oder Warenträger 10 tragen, sind in ihrer Gestalt besonders.

Die Spanten 4 erstrecken sich jeweils an ihrem oberen Ende 20 über den Bereich vor der zugänglichen Seite 16 der Regalfachelemente 10 hinweg. Dort sind Überdachungs-Flächenelemente 22 an ihnen angebracht. Die Überdachungs-Flächenelemente 22 haben alle eine gleiche Außenkontur nämlich in Gestalt einer Superellipse. Sie sind als Fläche als ganzes Element zweifach gekrümmt: zum einen konkav wie die Vorderkante der Spanten 4 (zur zugänglichen Seite 16 des Regals 2) in Querschnitten in Ebenen (nicht dargestellt), die parallel sind zu den Oberflächen 14 der Spanten 4; und zum anderen konvex (zur zugänglichen Seite 16 des Regals 2) in Querschnitten in dazu rechtwinkligen senkrechten Ebenen (nicht dargestellt), also in Ebenen, die senkrecht und rechtwinklig sind zu den Oberflächen 14 der Spanten 4.

Die Spaten 4 haben eine Außenkontur mit einer Vorderkante 6 (in Richtung der zugänglichen Seite 16 der Regalfachelemente 10), die wie bereits angedeutet konkav ist. So wölbt sich die jeweilige Spante 4 mit ihrer Vorderkante 6 über den Bereich 16 vor der zugänglichen Seite 16 der Regalfachelemente 10 hinüber. Dort dann ist das Überdachungs-Flächenelement 22 am Spant 4 angebracht und zwar auf dem (in diesem oberen Endabschnitt 20 der Hinterkante 8 konkav wie die Vorderkante 6) oberen Ende 20 der Hinterkante 8 des Spanten 4. Dazu sind die Spanten 4 dort an ihrem oberen Ende 20 als sich verjüngender Ausleger 20 (mit in Richtung der zugänglichen Seite 16 der Regalfachelemente 10 konkaver Vorderkante 6 und Hinterkante 8) ausgebildet. Fig. 2 zeigt, wie sich so aus den beiden einander gegenüberstehenden Regalen 2 ein Zwischenraum 16 bildet (von dem aus die Regale 2 zugänglich sind), der von den Superellypsen 22 der Überdachungs-Flächenelemente 22 wie von einem Blätterdach überdeckt ist. Personen dort sind von den beiden Regalen mit ihren konkaven Vorderkanten und den die Überdachungen 22 tragenden konkaven Auslegern 20 sozusagen umhüllt wie in einem Tunnel. Die Überdachungs-Flächenelemente 22 verdecken zudem Strukturen wie zum Beispiel Klima- und Sprinkleranlagen, elektrische Spannungsversorgungs- und Datenleitungen (nicht dargestellt) unter der Decke eines Verkaufsraums, in dem die Regale 2 errichtet sind.

Und die Spaten 4 haben eine Außenkontur mit einer (zur Vorderkante gegenüberliegenden) Hinterkante 8, die (in der abgebildeten bestimmungsgemäßen Position der Spanten 4) in ihrem unteren Abschnitt gerade und senkrecht ist. So spannen diese Hinterkanten 8 der (hier in den Figuren drei - aber mit dem Baukastensystem, mit dem die abgebildeten Regale 2 aus Elementen 4, 10, 22, 24, 30, 32 errichtet sind, zu einer beliebig länger erweiterbaren Reihe von mehr) Spanten 4 der Regale 2 eine senkrechte Ebene (nicht dargestellt) auf. So bildet sich eine ebene Rückseite der Regale 2. Dort lässt sich eine ebene Rückwand 24 anbringen. Bis dort erstrecken sich die Regalfachelemente 10 (also in der Richtung, die zur zugänglichen Seite 16 der Regalfachelemente 10 entgegengesetzt ist). Mit dieser ebenen Rückseite lassen sich die Regale 2 an eine senkrechte Wand stellen (nicht dargestellt) - oder, wie in Fig. 1 zu sehen, and die (ebene, senkrechte) Rückseite eines anderen Regals 2, sozusagen Rücken 24 an Rücken 24.

Mit Blick auf Fig. 1 ist auch erkennbar, dass die Regale 2 unterschiedlich hohe Spanten 4 aufweisen, um Überdachungs-Flächenelemente 22 unterschiedlich hoch anzuordnen, nämlich um diese wie dargestellt einander überlappen zu lassen: das mittlere der Überdachungs-Flächenelemente 22' ist höher angeordnet (und kann so die beiden seitlichen Überdachungs-Flächenelemente 22 oberseitig und ohne Berührung überlappen), weil es auf einem Spant 4' montiert ist, der etwas höher ist als die beiden seitlichen Spanten 4.

Die Regale 2 sind eingerichtet, auf einen ebenen horizontalen Boden 26 eines Verkaufsraums frei und ohne zusätzliche seitliche Abstützung (etwa einer Wand) stellbar zu sein. Dazu haben die Spanten 4 jeweils an ihrem unteren geraden Ende 28 zwei Fußelemente (nicht dargestellt), die insbesondere zum Ausgleich von Bodenunebenheiten höhenverstellbar sind. Zwischen den unteren Enden der Spanten 4 stehen Rollschubkisten 10' (die nicht mit den Spanten verbunden sind) als Warenträger 10' anderer Gestalt und Funktion mit nach vorn schief geneigter Ebene.

An den Regalen 2 sind Lichtstrahler 30 angebracht, und zwar unterhalb der Überdachungs-Flächenelemente 22 an der Vorderkante 6 der oberen Spantenenden (oder Ausleger) 20. Sie sind dort in Lichtstrahler-Schienen 30 verschieblich, die durch Längsnuten (nicht dargestellt) in den oberen Spantenenden 20 und durch Kabelrinnen 32 zwischen Bohrungen 34 in den Spanten 4 mit Stromleitungen (nicht dargestellt) von einem zentralen Anschluss (nicht dargestellt) versorgt sind.

Die Spaten 4 und die Böden der Regalfachelemente 10 und die Rückwand 24 sind aus Holzplattenwerkstoff, nämlich aus Sperrholz, hergestellt.

Das abgebildete Baukastensystem zum Errichten von Mobiliar zum Präsentieren von Waren hat zudem verschiedene Elemente zum Bau eines gedämmten Raums 50 für das Präsentieren von Waren (nicht dargestellt) darin mit Wandpaneelen 52, 52', 52" und Deckenpaneelen 54 und Fußbodenpaneelen 56, zum (insbesondere zerstörungsfrei auch wieder demontierbaren) Bau des gedämmten Raumes 50 in einem Innenraum 57, und dort auf einem (im Wesentlichen) ebenen Fußboden 26.

Das System hat dazu Wandpaneele mit Tür 52" und Wandpaneele mit Fenster 52'. Dies ermöglicht es, aus dem den gedämmten Raum beherbergenden, ihn umgebenden Innenraum in den gedämmten Raum hineinzusehen und umgekehrt von dort heraus. Auch Wandpaneele ohne beides 52 gibt es als Elemente des Systems

Die Wandpaneele 52 weisen jeweils eine von einem Holzrahmen 58 umgebene Schichtung (Fig. 5) auf: einen Holzplattenwerkstoff 60 als Außenschicht sowie einen Holzplattenwerkstoff 60 als Innenschicht, und dazwischen eine Dämmstoffschicht aus Holzweichfaser 62 sowie einer Folienschicht 64 als Dampfbremse oder -sperre. Die Schichtung hat insbesondere keine Schicht aus Duromer (duroplastischem Kunststoff).

Die Wandpaneele 52 sind eingerichtet, sich mit einer ebenen Oberfläche 58 des Paneels 52 nämlich einer eben verlaufenden Rahmenkontur 58 in einer senkrechten Ebene fluchtend und formschlüssig und bündig an benachbarte der Wandpaneele 52 ansetzen zu lassen (Fig. 4 und 6), um so jeweils eine der (ebenen, senkrechten) Wände 52 des gedämmten Raums 50 zu bilden. Und diese Wände 52 dann sind eingerichtet, sich (unter einem in der Draufsicht betrachtet rechten Winkel 68 - Fig. 4) formschlüssig und bündig an benachbarte der Wände 52 ansetzen zu lassen, indem mindestens ein Wandpaneel 52 der einen Wand (durch eine Verbindungsstruktur 70 - dazu sogleich) eingerichtet ist, sich (rechtwinklig in der Draufsicht, formschlüssig und bündig) an mindestens ein Wandpaneel 52 der anderen Wand ansetzen zu lassen. Mit Blick auf Fig. 3 sind die Wandpaneele 52 eben und rechteckig und so hoch, dass eines der Wandpaneele einen Wandabschnitt in voller Höhe bildet. Erkennbar in Fig. 4 bilden mehrere der Wandpaneele 52 aneinandergesetzt eine ebene Wand in ihrer gesamten Länge.

Die Wandpaneele 52' mit Fenster 72 haben zusätzlich jeweils mindestens eine von einem Holzrahmen 58 und der Schichtung (Fig. 5) umgebene Fensterscheibe 72, und die Wandpaneele 52" mit Tür 74 zusätzlich jeweils eine von einem Holzrahmen 58 umgebene Tür 74 (mit einem Türblatt aus zweischichtigem, durchsichtigem Kunststoff.

Auch die Deckenpaneele 54 (Fig. 4) weisen jeweils die oben beschriebene, von einem Holzrahmen 58 umgebene Schichtung (Fig. 5) auf. Sie sind sie eingerichtet, sich, mit einer ebenen Oberfläche des Deckenpaneels nämlich einer eben verlaufenden Rahmenkontur 58 in einer waagerechten Ebene fluchtend und formschlüssig und bündig in einer waagerechten ersten Richtung (nicht dargestellt) aneinandersetzen zu lassen, um so die (horizontale) Decke 54 des gedämmten Raums 50 zu bilden. Die Deckenpaneele 54 sind zudem eingerichtet, sich in der zu der ersten Richtung (in der sie waagerecht aneinandergesetzt sind - nicht dargestellt) rechtwinkligen (ebenfalls waagerechten) Richtung (in Fig. 3 horizontal) den Innenraum 16 des gedämmten Raums 50 überspannend auf zwei einander gegenüberliegenden Wandpaneelen 52 (eben und bündig aufliegend, aber nicht weiter formschlüssig - letzteres ist aber auch erfindungsgemäß, etwa in je einem Rezess gegengleich auf beiden Wänden 52) insbesondere einzeln nacheinander nebeneinander auflegen zu lassen.

Ganz besonders vorteilhaft als zusätzliche Elemente des Systems sind Fußbodenpaneele 56, hier aus einem trittfesten Dämmstoff 56, die eingerichtet sind, sich wie in Fig. 3 zu sehen, auf dem ebenen Fußboden 26 des Innenraums 57in den Ring (siehe Fig. 4) aus Wänden 52, die aus den Wandpaneelen 52 gebildet sind, einlegen zu lassen. Da die Erfindung darauf gerichtet ist, einen gedämmten Raum 50 in einem Innenraum 57 zu errichten - und dieser "beherbergende" Innenraum 57 bereits einen eigenen (noch dazu ebenen) Boden 26 aufweist, ist es bei der Erfindung nicht erforderlich (wie bei Gebäuden für einen Außenbereich, die zum Beispiel auf, in oder über Erdboden errichtet werden), zunächst einen Fußboden oder ein Fundament zu errichten und darauf die Wände des Gebäudes zu stellen. Die Wände 52 können erfindungsgemäß vielmehr auf dem Boden 26 des Innenraums 57 stehen - darauf sind sie eingerichtet - und sie können so dann als Ring (siehe Fig. 4) angeordnet sein, der so eingerichtet ist, anschließend das Dach 54 des gedämmten Raums 50 zu tragen (Fig. 3). Die in den Ring aus Wänden einlegbaren Fußbodenpaneele 56 bestehen aus (trittfestem) Dämmstoff, um (wie auch Wände 52 und Decke 54) die Dämmeigenschaften des Raums 50 bereitzustellen.

Besonders vorteilhaft ist es fertigungstechnisch, dass die Wandpaneele 52 eingerichtet sind, sich formschlüssig an benachbarte der Wandpaneele ansetzen zu lassen mittels einer Formschlussstruktur 70 (Fig. 6), die aus einer, im Horizontalschnitt insbesondere diagonal geteilten Leiste aus Holzplattenwerkstoff besteht, deren einer Teil 70' seitlich auf dem Rahmen 58 des einen Wandpaneels 52 und deren anderer Teil 70" seitlich auf dem Rahmen 58 des benachbarten Wandpaneels 52 (sich senkrecht über dessen jeweilige gesamte Höhe erstreckend) insbesondere mittels Schrauben (nicht dargestellt) befestigt sind - und ebenso (nicht dargestellt) die Deckenpaneele 54 an benachbarte der Deckenpaneele 54.

Entsprechend sind die so zusammengesetzten Wände 52 eingerichtet, sich formschlüssig im rechten Winkel 68 an die benachbarten Wände ansetzen zu lassen (rechtwinklig nämlich für den quaderförmigen Raum 50) - wiederum mittels der gleichen Formschlussstruktur 70, die aus einer, im Horizontalschnitt diagonal geteilten Leiste aus Holzplattenwerkstoff besteht.

Zur einfachen Montage und Demontage lassen sich beide Teile der Formschlussstruktur 70 von einer der beiden Seitenflächen (gegen die gemäß Fig. 6 die Spanten 4 montierbar sind) der Leiste lösbar miteinander verschrauben (nicht dargestellt), um so die formschlüssig aneinandergesetzten Elemente fest miteinander zu verbinden.

Besonders vorteilhaft als zusätzliche Elemente des Systems sind die (schon mit Bezug auf Fig. 1 und 2 ausführlich beschriebenen) Spanten 4, die eingerichtet sind, sich senkrecht formschlüssig bündig - und zwar als Möglichkeit sowohl im Raum als auch an der Außenseite des Raums (siehe Fig. 6) - an die Wand ansetzen zu lassen: jeweils auf eine senkrechte Fuge zwischen zwei Wandpaneelen 52. Dazwischen lassen sich Warenträger 10 wie zum Beispiel Regalfachelemente 10 anordnen, um ein Warensortiment (nicht dargestellt) in dem Raum 50 übersichtlich zu präsentieren. Insbesondere für seitliche Formschlüssigkeit sind die Spanten 4 und die Formschlussstruktur 70 aus Holzplattenwerkstoff derselben Dicke hergestellt (Fig. 6) - und die Spanten 4 eingerichtet, sich bündig gegen die Formschlussstruktur in der insbesondere senkrechten Fuge zwischen zwei Wandpaneelen formschlüssig einsetzen zu lassen.

Vorteilhaft für das Verteilen der Luftzirkulation im Raum 50 als zusätzliche Elemente des Systems sind Luftströmungsleitflächen 76, die eingerichtet sind, sich zwischen einer unter der Decke des gedämmten Raums befestigten ersten Stoppleiste 78 einerseits und andererseits auf einer parallel dazu an der Wand 52 des gedämmten Raums 50 befestigten zweiten Stoppleiste 78 einschnappen zu lassen, nach innen konkav gewölbt. Der Raum 50 ist klimatisch gedämmt, weist eine Klimaanlage oder ein Kältegerät 80 auf, das einstellbar kalte Luft auszublasen eingerichtet ist. Es ist unter der Decke des gedämmten Raums montiert.

Der gedämmte Raum 50 ist also ein Kühlraum 50. Auch besonders für Supermärkte eignet sich dieser als sogenannter Walk-In-Cooler 50, als "begehbarer Kühlschrank", dessen zwei Türen 74 sicher und auch gewissermaßen thermisch isolierend dicht schließt, aber eher einen weniger mächtigen Schließ- und Riegelmechanismus aufweist als sie etwa für industrielle Kühlräume üblich sind. Vorliegend sind "selbstschließende" Türen, die gegen eine elastische Dichtung auf einen Absatz schließen, der im Umfang des Türrahmens umläuft.

### Bezugszeichenliste

- 2: Regal
- 4, 4': Spanten-Flächenelement, Spant
- 4': Höherer Spant
- 6: Spanten-Vorderkante
- 8: Spanten-Hinterkante
- 10, 10': Regalfachelement, Warenträger
- 10': Rollschubkiste
- 12: Regalfachelement-, Warenträger-Seitenkante, Seitenkanten-Kragarm
- 14: Spanten-Oberfläche
- 16: Zugängliche Regalseite
- 18: Montageschiene
- 20: Oberes Spantenende, Ausleger
- 22, 22': Überdachungs-Flächenelement
- 22': Höher angeordnetes Überdachungs-Flächenelement
- 24: Rückwand
- 26: Boden
- 28: Unteres Spantenende
- 30: Lichtstrahler, Lichtstrahler-Schiene
- 32: Kabelrinne
- 34: Kabelrohr-Bohrung im Spant
- 50: Gedämmter Raum, Walk-In Cooler
- 52, 52', 52": Wandpaneel
- 52': Wandpaneel mit Fenster
- 52": Wandpaneel mit Tür
- 54: Deckenpaneel
- 56: Fußbodenpaneel
- 57: "beherbergender" Innenraum
- 58: Holzrahmen
- 60: Holzplattenwerkstoff als Außenschicht und als Innenschicht
- 62: Dämmstoff
- 64: Folienschicht; Dampfbremse oder -sperre
- 68: Rechter Winkel
- 70: Verbindungsstruktur
- 72: Fenster
- 74: Tür
- 76: Luftströmungsleitfläche
- 78: Erste Stoppleiste; zweite Stoppleiste
- 80: Klimaanlage; Kältegerät

## Patentansprüche

1. Baukastensystem zum demontierbaren Bau eines gedämmten Raums (50) in einem Innenraum (57), der einen ebenen Fußboden aufweist,
- mit Wandpaneelen (52) als Elementen des Systems, die jeweils eine von einem Holzrahmen (58) umgebene Schichtung aufweisen mit:
∘ insgesamt keiner Schicht aus Duromer und
∘ als Außen- und Innenschicht Holzplattenwerkstoff (60) und dazwischen
∘ mindestens einer Dämmstoffschicht (62) sowie
∘ einer Folienschicht (64) als Dampfbremse oder -sperre,
und die eingerichtet sind, sich auf dem ebenen Fußboden (26) des Innenraums senkrecht gestellt an benachbarte der Wandpaneele (52) ansetzen zu lassen, um so jeweils eine der Wände des gedämmten Raums zu bilden - wobei die aus den Wandpaneelen gebildeten Wände eingerichtet sind, sich an benachbarte der Wände ansetzen zu lassen, indem mindestens ein Wandpaneel der einen Wand eingerichtet ist, sich an mindestens ein Wandpaneel der anderen Wand ansetzen zu lassen, wobei die Montagereihenfolge der Wandpaneele der einen und der anderen Wand nicht festgelegt ist, und so einen geschlossenen Ring aus Wänden zu bilden,
∘ mit solchen Wandpaneelen (52) ohne Tür (72) und ohne Fenster (74) und zusätzlich
∘ mit solchen Wandpaneelen (52") mit Tür (74) als Elementen des Systems, die jeweils eine von einem Holzrahmen (58) und/oder der Schichtung umgebene Tür (74) aufweisen, und zusätzlich
- mit Deckenpaneelen (54) als Elementen des Systems, die jeweils die von einem Holzrahmen (58) umgebene Schichtung aufweisen und die eingerichtet sind, sich in einer ersten Richtung aneinandersetzen zu lassen, um so die Decke des gedämmten Raums zu bilden, und zu diesem Zweck eingerichtet sind, sich in der zu der ersten Richtung rechtwinkligen Richtung, den Ring aus Wänden (52) überspannend, auf zwei einander gegenüberliegenden Wandpaneelen (52) einzeln nacheinander nebeneinander auflegen zu lassen.

2. System nach Anspruch 1, zusätzlich mit Fußbodenpaneelen (56) als Elementen des Systems, die eingerichtet sind, sich auf dem ebenen Fußboden (26) des Innenraums (57) in den Ring aus Wänden (52), die aus den Wandpaneelen (52) gebildet sind, einlegen zu lassen.

3. System nach einem der vorhergehenden Ansprüche, zusätzlich mit solchen Wandpaneelen (52') mit Fenster (72) als Elementen des Systems, die jeweils eine von einem Holzrahmen (58) und/oder der Schichtung umgebene Fensterscheibe (72) aufweisen.

4. System nach einem der vorhergehenden Ansprüche, wobei die Wandpaneele (52) eben und/oder rechteckig sind und/oder eine solche Höhe haben, dass nebeneinandergesetzte der Wandpaneele eine Wand des gedämmten Raums (50) in voller Höhe bilden.

5. System nach einem der vorhergehenden Ansprüche, wobei die Wandpaneele (52) eingerichtet sind, sich formschlüssig an benachbarte der Wandpaneele ansetzen zu lassen mittels einer Formschlussstruktur (70), die aus einer, im Horizontalschnitt geteilten Leiste aus Holzplattenwerkstoff besteht, deren einer Teil seitlich auf dem Rahmen (58) des einen Wandpaneels und deren anderer Teil seitlich auf dem Rahmen des benachbarten Wandpaneels, sich senkrecht über dessen jeweilige gesamte Höhe erstreckend, befestigbar sind - und ebenso die Deckenpaneele (54) an benachbarte der Deckenpaneele.

6. System nach einem der vorhergehenden Ansprüche, wobei die Wände (52) eingerichtet sind, sich formschlüssig an benachbarte der Wände ansetzen zu lassen mittels einer Formschlussstruktur (70), die aus einer, im Horizontalschnitt geteilten, Leiste aus Holzplattenwerkstoff besteht, deren einer Teil seitlich auf dem Rahmen des in waagerechter Richtung letzten Wandpaneels der Wand und deren anderer Teil innenseitig auf der Innenschicht aus Holzplattenwerkstoff des in waagerechter Richtung letzten Wandpaneels der benachbarten Wand, sich senkrecht über dessen jeweilige gesamte Höhe erstreckend, befestigbar sind.

7. System nach einem der Ansprüche 5 oder 6, wobei beide Teile der Formschlussstruktur (70) sich von einer der beiden Seitenflächen der Leiste (70) lösbar miteinander verschrauben lassen.

8. System nach einem der vorhergehenden Ansprüche, zusätzlich mit Spantenflächenelementen (4) als Elementen des Systems, die eingerichtet sind, sich senkrecht formschlüssig bündig im Raum (50) und/oder an der Außenseite des Raums (50) an die Wand (52) ansetzen zu lassen.

9. System nach Anspruch 5 und 8, wobei die Spanten (4) und die Formschlussstruktur (70) aus Holzplattenwerkstoff derselben Dicke hergestellt und die Spanten eingerichtet sind, sich bündig gegen die Formschlussstruktur in der Fuge zwischen zwei Wandpaneelen (52) formschlüssig einsetzen zu lassen.

10. System nach einem der vorhergehenden Ansprüche, zusätzlich mit Luftströmungsleitflächen (76) als Elementen des Systems, die eingerichtet sind, sich zwischen einer unter der Decke des gedämmten Raums (50) befestigten ersten Stoppleiste (78) und auf einer parallel dazu an der Wand (52) des gedämmten Raums befestigten zweiten Stoppleiste (78) nach innen konkav gewölbt einschnappen zu lassen.

11. System nach Anspruch 9, eingerichtet mit Spanten-Flächenelementen (4),
- die in bestimmungsgemäßer Orientierung senkrecht und parallel zueinander angeordnet sind, und
- zwischen denen horizontal übereinander Regalfachelemente (10) befestigbar sind, mit ihren Seitenkanten (12) entlang je einer Oberfläche (14) eines der Spanten (4) und zugänglich von einer Seite (16), und
- die sich an ihrem oberen Ende (20) über einen Bereich vor der zugänglichen Seite der Regalfachelemente hinwegerstrecken und dort Überdachungs-Flächenelemente (22) zu tragen eingerichtet sind (zum Beispiel mit einer Außenkontur in Gestalt eines Ovals, eines Kreises, einer Superellipse, eines Rechtecks, eines Quadrats oder eines Blatts, bereichsweise einfach oder zweifach gekrümmt, als Freiformfläche verwölbt und/oder eben oder insgesamt eines davon).

12. System nach Anspruch 11, eingerichtet zum Errichten eines Regals, das eingerichtet ist, auf einen ebenen horizontalen Boden (26) frei und ohne zusätzliche seitliche Abstützung (zum Beispiel an einer Wand) stellbar zu sein.

13. System nach einem der Ansprüche 11 oder 12, eingerichtet zum Errichten eines Regals, bei dem die Spaten-Flächenelemente (4) und/oder Böden der Regalfachelemente (10) und/oder eine Rückwand (24) aus Holzplattenwerkstoff (Sperrholz oder OSB) hergestellt sind.

14. System nach einem der Ansprüche 11 bis 13, eingerichtet zum Errichten eines Regals, bei dem die Spaten-Flächenelemente (4) eine Außenkontur aufweisen mit einer konkaven Vorderkante (6) in Richtung der zugänglichen Seite (16) der Regalfachelemente (10).

15. System nach einem der Ansprüche 11 bis 14, eingerichtet zum Errichten eines Regals, bei dem dass die Spaten-Flächenelemente (4) eine Außenkontur aufweisen mit einem geraden senkrechten Abschnitt der Hinterkante (8) in der Richtung, die zur zugänglichen Seite (16) der Regalfachelemente (10) entgegengesetzt ist (so dass diese Hinterkanten eine senkrechte Ebene aufspannen und so eine ebene Rückseite des Regals bilden, bis zu der hin sich die Regalfachelemente dann vorzugsweise erstrecken (in der Richtung, die zu ihrer zugänglichen Seite entgegengesetzt ist) - auch lässt sich dort eine Rückwand anbringen und/oder das Regal mit dieser ebenen Rückseite an die (ebene, senkrechte) Rückseite eines anderen Regals stellen oder an eine senkrechte Wand).

16. System nach einem der Ansprüche 11 bis 15, eingerichtet zum Errichten eines Regals, bei dem entlang dem senkrechten Abschnitt der Hinterkante (8) der Spanten (4) Schienen (18) angebracht sind, an denen sich die Regalfachelemente (10) zwischen den Spanten befestigen lassen.
